# FASCICULE DE BREVET EUROPEEN

(11) **EP 3 857 115 B1**
(45) Date de publication et mention de la délivrance du brevet: **29.10.2025**
(21) Numéro de dépôt: 19769820.2
(22) Date de dépôt: 23.09.2019
(51) Int. Cl.: F21S 41/141, F21S 41/20, F21S 41/675

(54) **MODULE LUMINEUX POUR VÉHICULE AUTOMOBILE, ET DISPOSITIF D'ÉCLAIRAGE ET/OU DE SIGNALISATION MUNI D'UN TEL MODULE**
LEUCHTMODUL FÜR KRAFTFAHRZEUG UND MIT SOLCH EINEM MODUL AUSGESTATTETE BELEUCHTUNGS- UND/ODER SIGNALVORRICHTUNG
LIGHT MODULE FOR MOTOR VEHICLE, AND LIGHTING AND/OR SIGNALING DEVICE PROVIDED WITH SUCH A MODULE

(30) Priorité: 28.09.2018 FR 1859032
(43) Date de publication de la demande: 04.08.2021
(73) Titulaire: VALEO VISION, 93012 Bobigny (FR)
(72) Inventeur: RIZZI, Julien, 93012 BOBIGNY Cedex (FR); EGAL, Fabrice, 93012 BOBIGNY Cedex (FR)
(74) Mandataire: Valeo Visibility
(86) Numéro de dépôt international: PCT/EP2019/075459
(87) Numéro de publication internationale: WO 2020/064592

(56) Documents cités:
- WO-A1-2017/143371
- CN-Y- 2 896 333
- GB-A- 2 418 996
- US-A1- 2013 188 156
- US-B2- 6 698 902

## Description

La présente invention est relative notamment à un module lumineux pour véhicule automobile, et à un dispositif d'éclairage et/ou de signalisation muni d'un tel module.

Une application préférée concerne l'industrie automobile, pour l'équipement de véhicules, en particulier pour la réalisation de dispositifs susceptibles d'émettre des faisceaux lumineux, encore appelés fonctions d'éclairage et/ou de signalisation, répondant en général à des réglementations. Par exemple, l'invention peut permettre la production d'un faisceau lumineux, de préférence hautement résolu, de type pixélisé, notamment pour une signalisation et/ou la participation à des fonctions d'éclairage à l'avant d'un véhicule. Elle peut servir à l'affichage de pictogrammes ou de motifs variables au niveau d'une surface de projection de la lumière sortante.

Les feux de signalisation et/ou d'éclairage de véhicules automobiles, sont des dispositifs lumineux qui comprennent une ou plusieurs sources de lumière et une glace qui ferme le feu. De façon simplifiée, la source lumineuse émet des rayons lumineux pour former un faisceau lumineux qui est dirigé vers la glace afin de produire une plage éclairante qui transmet la lumière à l'extérieur du véhicule. Ces fonctions doivent répondre à des réglementations en matière d'intensité lumineuse et d'angles de visibilité notamment. Les modules d'éclairage et de signalisation connus sont jusqu'à présent prévus pour émettre par exemple :
- un faisceau de croisement, dirigé vers le bas, encore parfois appelé faisceau de code et utilisé en cas de présence d'autres véhicules sur la chaussée ;
- un faisceau de route dépourvu de coupure, et caractérisé par un éclairement maximal dans l'axe du véhicule ;
- un faisceau d'éclairage pour temps de brouillard, caractérisé par une coupure plate et une grande largeur d'éclairement ;
- un faisceau de signalisation pour la circulation en ville, encore appelé lampe de ville.

Récemment, on a développé des technologies permettant de produire un faisceau pixélisé ou segmenté haute définition, avec une définition d'au moins 1000 segments, notamment par l'intermédiaire de dispositifs micro ou nano électromécaniques appelés respectivement MEMS ou NEMS. De par la grande flexibilité de forme et de motif de faisceaux qu'ils permettent et parce que leur prix a tendance à diminuer, ces systèmes tendent à être implantés pour des fonctions de plus en plus importantes, notamment dans des projecteurs à l'avant des véhicules. La figure 1 donne un exemple d'implantation d'un système d'imagerie pixelisée et digitale sous forme d'une matrice à micro miroirs 13 dans un module de projection d'un faisceau. Une source lumineuse 11 génère des rayons lumineux en direction d'un dispositif optique 12 permettant de générer un faisceau qui va impacter une face de réflexion 14 d'une matrice à micro miroirs 13. Selon l'inclinaison des miroirs, contrôlée, la lumière est soit renvoyée vers le dispositif de projection 15, soit renvoyée dans une zone morte de sorte à ne pas participer à une illumination active.

Dans certains cas, cela suppose une illumination de sortie importante et notamment suffisante pour respecter des conditions réglementaires de flux lumineux. Atteindre une illumination importante est cependant difficile au regard de l'implantation illustrée à la figure 1. On comprend aisément que le grossissement de la lentille servant au dispositif d'entrée 12 ou son rapprochement de la matrice de micro miroirs 13 pose rapidement un problème d'interférence avec la lentille utilisée comme dispositif de projection 15. Dans l'exemple représenté, l'enveloppe de faisceau délimitée par les rayons a1, a2 est à la limite d'interférer avec le bord du dispositif de projection 15 ; de même, les rayons b1, b2 renvoyés par la matrice 13 sont transmis par le dispositif 15 en rayons c1, c2 à la limite d'interférer avec le dispositif d'entrée 12. Compte tenu de cette limitation, le document brevet WO 2017/143371 A1 divulgue un projecteur pour véhicule automobile comportant une matrice de micro miroirs et doté d'une paire de sources lumineuses à diodes électroluminescentes chacune associée à une lentille de focalisation d'un faisceau lumineux sur la surface de réflexion de la matrice de micro miroirs. Ce dédoublement de sources accroît évidemment le flux lumineux sortant du projecteur. Cependant, il augmente inévitablement le coût et l'encombrement.

Le document GB 2418996 A décrit un module lumineux selon le préambule de la revendication 1.

La présente invention vise à remédier au moins en partie aux inconvénients de techniques actuelles.

La présente invention concerne, suivant un aspect, un module lumineux pour véhicule automobile configuré pour produire un faisceau de sortie, comprenant une source lumineuse comprenant au moins une diode électroluminescente, un système d'imagerie pixélisée et digitale, et un dispositif optique d'entrée intercalé, suivant le trajet des rayons lumineux issus de la source lumineuse entre la source lumineuse et le système d'imagerie pixélisée et digitale de sorte à transmettre au moins une partie, dite partie transmise, des rayons lumineux issus de la source lumineuse vers une surface d'impact du système d'imagerie pixélisée et digitale.

Selon l'invention, il comporte un prisme, comprenant une première face, une deuxième face et une troisième face, et configuré pour :
- transmettre entre la première face et la troisième face au moins une partie des rayons lumineux de la partie transmise vers la surface d'impact ;
- former des rayons réfléchis par réflexion d'au moins une partie de rayons lumineux renvoyés par la surface d'impact, par réflexion totale interne sur la première face ;
- renvoyer au moins une partie des rayons réfléchis vers une zone de projection via la deuxième face.

En outre, une vitre est disposée entre la surface d'impact et la troisième face, et une interface solide joint la troisième face et une face de la vitre disposée en regard de la troisième face.

Selon l'invention, le matériau de l'interface, celui de la vitre et celui du prisme présentent un même indice optique, ou des indices optiques ne différant pas plus de 10% les uns des autres. Dans ces conditions, on supprime, ou on limite très fortement, des réflexions parasites dues aux lois de Fresnel, ce qui est d'autant plus favorable à l'efficacité du module.

Ainsi, les rayons lumineux sont déviés au cours de leur trajet depuis la source lumineuse vers le dispositif de projection au moins en partie grâce au prisme. La fonction du prisme comprend, en amont du système d'imagerie, une transmission de rayons lumineux en provenance de la source et, en aval du système d'imagerie, une réflexion totale interne permettant d'opérer une modification angulaire des rayons, avantageusement forte, de sorte à renvoyer les rayons sortant du prisme en direction du dispositif de projection. Le prisme autorise de fortes variations angulaires de direction des faisceaux entre le faisceau en amont du système d'imagerie et le faisceau en aval de ce dernier.

On peut ainsi aisément régler la position et l'angle du dispositif optique situé en entrée, sans être gêné par des considérations d'encombrement relativement au dispositif optique de projection, contrairement à l'état de la technique illustré à la figure 1. On peut avantageusement rapprocher le dispositif optique d'entrée du système d'imagerie et/ou accroître son diamètre (l'augmentation de l'illumination est directement liée à l'augmentation du diamètre d'une lentille). Ce faisant, l'efficacité lumineuse du faisceau impactant le système d'imagerie est plus élevée ce qui permet, malgré l'utilisation d'une source à diodes électroluminescentes, d'obtenir en sortie une illumination satisfaisante.

Par ailleurs, l'assemblage de la vitre sur la troisième face du prisme par l'interface solide, par exemple de colle, assure une continuité de transmission des rayons lumineux entre ces deux parties. Grâce à cela, des phénomènes possibles de réflexion dans une interface solide/air/solide sont évités ; or, de telles réflexions intempestives pourraient produire une réémission de rayons lumineux parasites et leur projection sur la route en même temps que le faisceau efficace souhaité, ce qui limiterait le potentiel d'application de faisceaux pixelisés dans le domaine automobile en particulier, spécialement en ce qui concerne les applications à des faisceaux de route anti-éblouissement. Alors que le dispositif d'imagerie et les éléments optiques sont actuellement considérés comme des organes complémentaires mais distincts d'un module lumineux, la présente invention combat ce préjugé et les associe plus intimement, en assemblant une vitre du dispositif d'imagerie et une face d'un prisme sans espace d'air interstitiel. La présence de l'interface permet en outre plus facilement de régler les variations d'indice optique sur le chemin des rayons lumineux, alors que celui de l'air est actuellement automatiquement rencontré. Suivant un aspect préféré, on sélectionne des indices optiques proches ou identiques, comme cela apparaîtra plus loin.

Selon un autre aspect, la présente invention concerne également un dispositif d'éclairage et/ou de signalisation de véhicule automobile équipé d'au moins un module lumineux. Ce dispositif peut comprendre au moins un module additionnel comprenant au moins l'un parmi un module additionnel configuré pour produire un faisceau de base de feu de croisement et un module additionnel configuré pour produire un faisceau de base de feu de route.

Avantageusement, le faisceau pixélisé peut être un complément efficace à un autre faisceau, voire plusieurs. Notamment, dans un cas préféré, le dispositif comprend un module additionnel configuré pour produire un faisceau de base de feu de croisement et un module additionnel configuré pour produire un faisceau de base de feu de route et dans lequel le faisceau de sortie du module chevauche en partie à la fois le faisceau de base de feu de route et/ou le faisceau de base de feu de croisement.

La présente invention concerne également un véhicule équipé d'au moins un module et/ou un dispositif selon la présente invention.

De préférence, l'interface est une colle optique polymérisée.

Éventuellement, l'épaisseur maximale de l'interface de colle est inférieure à 1 mm, voire à 0.5 mm.

Dans un cas préféré, la troisième face et la face de la vitre sont parallèles. Ainsi, l'épaisseur de l'interface est constante.

Selon un mode de réalisation particulièrement avantageux, le module est tel que la deuxième face et la troisième face sont portées par deux plans perpendiculaires entre eux.

En outre, il comporte de préférence un dispositif optique de projection du faisceau de sortie recevant au moins partiellement la au moins une partie des rayons renvoyés.

Avantageusement, le dispositif optique de projection présente un axe optique perpendiculaire à la deuxième face.

Optionnellement, le dispositif optique de projection présente un axe optique formant un angle obtus avec une direction moyenne de la partie transmise. Cette possibilité est fort utile pour limiter l'encombrement et donne une grande liberté de taille de lentille pour le dispositif optique d'entrée.

Suivant un cas non limitatif, la troisième face est parallèle à la surface d'impact. Avantageusement et de préférence, la troisième face comporte un revêtement antireflet. On évite ainsi les phénomènes d'images fantômes que peuvent produire de fortes réflexions en retour des miroirs sur la troisième face.

Dans un mode de réalisation, le prisme est en un matériau dont le nombre d'Abbe est supérieur ou égal à 50.

Selon l'invention, le prisme est en PMMA ou en verre Crown.

Selon l'invention, une vitre est disposée entre la surface d'impact et la troisième face.

Selon l'invention, une première face de la vitre est située en regard de la surface d'impact et comprend un revêtement antireflet. On évite ainsi les phénomènes d'images fantômes que peuvent produire de fortes réflexions en retour des miroirs sur la vitre.

Avantageusement, le revêtement antireflet est configuré pour réfléchir moins de 4 %, de préférence moins de 2 % des rayons lumineux dans le domaine du visible.

Préférentiellement, la direction moyenne de la partie transmise forme, avec une normale à la première face, un angle compris entre -20° et + 20°.

Préférentiellement, la distance séparant la surface d'impact et la troisième face est inférieure ou égale à 2 mm, et de préférence inférieure ou égale à 1 mm.

Dans un mode de réalisation, le système d'imagerie pixélisée et digitale comprend une matrice de micro-miroirs.

Eventuellement, le faisceau de sortie est configuré pour projeter au moins un motif de pictogramme.

Dans un mode de réalisation préféré, le module est configuré pour projeter un faisceau lumineux à l'avant d'un véhicule automobile.

D'autres caractéristiques et avantages de la présente invention seront mieux compris à l'aide de la description exemplaire et des dessins parmi lesquels :
- la figure 1 montre une schématisation d'une projection d'un faisceau pixélisé selon l'état de la technique ;
- la figure 2 représente un exemple de réalisation de l'invention.

Sauf indication spécifique du contraire, des caractéristiques techniques décrites en détail pour un mode de réalisation donné peuvent être combinées à des caractéristiques techniques décrites dans le contexte d'autres modes de réalisation décrits à titre exemplaire et non limitatif.

Dans les caractéristiques exposées ci-après, les termes relatifs à la verticalité, l'horizontalité et à la transversalité, ou leurs équivalents, s'entendent par rapport à la position dans laquelle le module d'éclairage est destiné à être monté dans un véhicule. Les termes « vertical » et « horizontal » sont utilisés dans la présente description pour désigner des directions, suivant une orientation perpendiculaire au plan de l'horizon pour le terme « vertical », et suivant une orientation parallèle au plan de l'horizon pour le terme « horizontal ». Elles sont à considérer dans les conditions de fonctionnement du dispositif dans un véhicule. L'emploi de ces mots ne signifie pas que de légères variations autour des directions verticale et horizontale soient exclues de l'invention. Par exemple, une inclinaison relativement à ces directions de l'ordre de + ou - 10° est ici considérée comme une variation mineure autour des deux directions privilégiées.

Le dispositif de l'invention incorpore pour le moins un module permettant de générer un faisceau de type pixélisé, mais assure aussi de préférence la projection d'au moins un autre faisceau, par l'intermédiaire d'au moins un autre module. Le dispositif de l'invention peut donc être complexe et associer plusieurs modules qui peuvent en outre éventuellement partager des composants.

Dans le cadre de l'invention, on entend par faisceau de croisement, un faisceau employé lors de la présence de véhicules croisés et/ou suivis et/ou d'autres éléments (individus, obstacles...) sur la chaussée ou à proximité. Ce faisceau présente une direction moyenne descendante. Il peut être éventuellement caractérisé par une absence de lumière au-dessus d'un plan incliné de 1% vers le bas du côté de la circulation dans l'autre sens, et d'un autre plan incliné de 15 degrés par rapport au précédent du côté de la circulation dans le même sens, ces deux plans définissant une coupure conforme à la réglementation européenne. Cette coupure supérieure descendante a pour but d'éviter d'éblouir les autres usagers présents dans la scène de route s'étendant devant le véhicule ou sur les bas-côtés de la route. Le faisceau de croisement, autrefois issu d'un projecteur simple, a connu des évolutions, la fonction de croisement pouvant être couplée avec d'autres caractéristiques d'éclairage qui sont encore considérés comme des fonctions de feu de croisement au sens de la présente invention.

Cela comprend notamment les fonctions suivantes :
- faisceau AFS (abréviation pour « Advanced Frontlighting System » en anglais), qui propose notamment d'autres types de faisceaux. Il s'agit notamment de la fonction dite BL (Bending Light en anglais pour éclairage de virage), qui peut se décomposer en une fonction dite DBL (Dynamic Bending Light en anglais pour éclairage mobile de virage) et une fonction dite FBL (Fixed Bending Light en anglais pour éclairage fixe de virage) ;
- faisceau dit Town Light en anglais, pour éclairage de ville. Cette fonction assure l'élargissement d'un faisceau de type feu de croisement tout en diminuant légèrement sa portée ;
- faisceau dit Motorway Light en anglais, pour éclairage d'autoroute, réalise quant à elle la fonction autoroute. Cette fonction assure une augmentation de la portée d'un feu de croisement en concentrant le flux lumineux du feu de croisement au niveau de l'axe optique du dispositif projecteur considéré ;

- faisceau dit Overhead Light en anglais, pour feu de portique. Cette fonction assure une modification d'un faisceau de feu de croisement typique de telle sorte que des portiques de signalisation situés au-dessus de la route soient éclairés de façon satisfaisante au moyen des feux de croisement ;
- faisceau dit AWL (Adverse Weather Light en anglais, pour feu de mauvais temps).

Le faisceau de route de base a pour fonction d'éclairer sur une large étendue la scène face au véhicule, mais également sur une distance conséquente, typiquement environ 200 mètres. Ce faisceau lumineux, de par sa fonction d'éclairage, se situe principalement au-dessus de la ligne d'horizon. Il peut présenter un axe optique d'éclairement légèrement ascendant par exemple.

Le dispositif peut aussi servir à former d'autres fonctions d'éclairage via ou en-dehors de celles décrites précédemment.

Comme indiqué précédemment, un aspect de l'invention concerne un module permettant la génération d'un faisceau de sortie du type pixélisé, c'est-à-dire traité par un système d'imagerie pixélisée et digitale offrant une grande flexibilité, par la commande du système d'imagerie, en termes de configurations de faisceaux effectivement projetés. Les termes « système d'imagerie pixélisée et digitale », « système d'imagerie à rayons pixélisés » ou leurs équivalents ont pour définition un système émetteur d'un faisceau lumineux, ledit faisceau lumineux étant formé d'une pluralité de sous-faisceaux lumineux, chaque sous-faisceau lumineux pouvant être piloté indépendamment des autres sous-faisceaux lumineux. Ces systèmes peuvent être par exemple des matrices à micro-miroirs 23 comme représentées, des dispositifs à cristaux liquides, une technologie de traitement numérique de la lumière (Digital Light Processing (DLP) en termes anglo-saxon). Les matrices à micro-miroirs sont aussi appelées, en termes anglo-saxon, « Digital Micromirror Device » (DMD).

Chaque sous-faisceau pilotable indépendamment forme un rayon pixélisé. Le pilotage des matrices de micro-miroirs est effectué par une électronique de pilotage. Chaque micro-miroir dispose de manière préférentielle de deux positions de fonctionnement. Une position dite active correspond à une orientation des micro-miroirs permettant la réflexion vers un dioptre de sortie d'un faisceau lumineux incident. Une position dite passive correspond à une orientation des micro-miroirs permettant la réflexion vers une surface absorbante d'un faisceau lumineux incident, c'est à dire vers une direction différente de celle du dioptre de sortie. D'une manière générale, ce type de système d'imagerie est implémenté dans des systèmes micro-électroniques mécaniques connus sous le vocable MEMS, qui inclut aussi dans la présente demande les nano systèmes dits NEMS.

De façon connue en soi, on utilise une source lumineuse 21 pour illuminer une surface d'impact 24 du système d'imagerie pixélisée, par exemple la face réfléchissante des micro-miroirs d'une matrice de micro-miroirs 23, et les rayons traités par le système d'imagerie pixélisée sont renvoyés pour être projetés, généralement par l'intermédiaire d'un élément optique de sortie tel qu'une glace de projecteur ou une lentille de projection. D'une manière générale, la présente invention peut utiliser des sources lumineuses du type diodes électroluminescentes encore communément appelées LEDs. Il peut éventuellement s'agir de LED(s) organique(s). Notamment, ces LEDs peuvent être dotées d'au moins une puce apte à émettre une lumière d'intensité avantageusement ajustable selon la fonction d'éclairage et/ou de signalisation à réaliser. Par ailleurs, le terme source lumineuse s'entend ici d'un ensemble d'au moins une source élémentaire telle une LED apte à produire un flux conduisant à générer en sortie du module de l'invention au moins un faisceau lumineux. Dans un mode avantageux, la face de sortie de la source est de section rectangulaire, ce qui est typique pour des puces à LEDs. À titre non limitatif, la source lumineuse 21 est configurée pour produire un flux lumineux supérieur à 3000 lm et par exemple de l'ordre de 4000 lm.

On comprend tout l'intérêt des faisceaux pixélisés dans le domaine automobile et la démultiplication des fonctionnalités qu'ils permettent. Néanmoins, leur intégration dans les véhicules de façon concomitante avec les systèmes de projection d'autres faisceaux est encore largement inexplorée et induit de fortes contraintes d'encombrement.

La figure 2 présente un exemple de réalisation de la présente invention qui permet un placement relatif de la source lumineuse et du dispositif optique d'entrée améliorée relativement à l'état la technique.

D'amont en aval suivant le trajet des rayons lumineux, on note la présence d'une source lumineuse 21, qui peut être du type précédemment indiqué. De préférence, la source lumineuse 21 est configurée pour émettre dans un demi-espace à partir d'une zone émissive de forme rectangulaire. Au moins une partie des rayons émis par la source 21 est traitée optiquement par un dispositif optique 22. Ce dernier peut comprendre une ou plusieurs lentilles de forme plus ou moins complexes.

A la figure 2, le dispositif optique 22 prend la forme d'une lentille présentant une face d'entrée 22a permettant d'admettre les rayons lumineux issus de la source 21 et une face de sortie 22b assurant la projection en direction du reste du module. En sortie du dispositif optique 17, au moins une partie référencée « a » appelée partie transmise des rayons traités est destinée à impacter la surface du système d'imagerie pixélisée et digitale, ici une matrice de micro-miroirs 23. Cependant, selon l'invention, les rayons lumineux entrent d'abord par un prisme 26, par l'intermédiaire d'une première face 26a de ce dernier.

De préférence, la première face 26a forme un angle aigu avec la direction moyenne de la partie transmise « a » des rayons lumineux venant de la source 21. Plus préférentiellement, la direction moyenne et la normale à la première face 26a forme un angle compris entre -20° et + 20°. De préférence, l'angle formé entre la première face 26a et la troisième face 26c est compris entre 40 et 50°.

D'une manière générale, il est souhaitable d'utiliser pour le prisme 26 un matériau transparent et présentant avantageusement un nombre d'Abbe élevé, de préférence supérieur ou égal à 50. Selon l'invention, il s'agit de verre Crown ou encore de polyméthacrylate de méthyle (PMMA).

Les rayons lumineux entrant dans le prisme 26, référencés « a » en figure 2, sont dirigés vers une troisième face 26c du prisme 26 au regard de laquelle est situé le système d'imagerie, qui est, dans l'exemple représenté, une matrice de micro-miroirs 23. Avantageusement, la surface d'impact 24 (correspondant à la surface exposée des micro-miroirs) est parallèle à la troisième face 26c, cette dernière étant de préférence plane. La surface d'impact 24 est protégée par une vitre 27 dont une première face 27a est située en regard de la surface d'impact 24. Une deuxième face 27b de la vitre 27 est située en regard de la troisième face 26c. La deuxième face 27b et la troisième face 26c sont espacées l'une de l'autre de sorte qu'un espace existe entre elles, espace qui est comblé par l'interface 30 de telle sorte qu'il n'y pas d'espace résiduel d'air entre l'interface 30 et les faces 26c, 27, sur le chemin des rayons lumineux.

Avantageusement, la distance séparant la surface d'impact 24 et la troisième face 26c est limitée et peut par exemple être inférieure à 2 mm voire à 1 mm, et de préférence de 0,5 mm. La présence de la vitre 27 peut servir à régler cet écartement sans risque d'endommager la surface d'impact 24.

Ainsi, la vitre 27 et le prisme 26 sont joints par l'intermédiaire d'une interface 30. Cette dernière peut aussi être le lieu d'un réglage de l'épaisseur globale de la transmission de lumière sortant du prisme vers la surface d'impact 24. Plus précisément, l'interface 30 est localisée au contact et entre la deuxième face 27 b de la vitre 27 et la troisième face 26 c du prisme 26. Avantageusement, la troisième face 26c et la deuxième face 27b sont parallèles, si bien que l'épaisseur de l'interface 30 est continue. On entend ici par épaisseur la dimension de l'interface 30 dirigée perpendiculairement aux faces considérées.

Un aspect de l'interface 30 est de combler entièrement, par un milieu solide, l'espace entre le prisme et la vitre. A cet effet, un contact de l'interface 30 sur chacune des faces 26c et 27b suffit, même sans adhésion sur ces faces. Cependant, l'interface peut aussi offrir un effet d'assemblage mécanique de sorte à ce qu'il forme un ensemble cohérent avec au moins l'un parmi le prisme et la vitre.

De préférence, l'interface 30 est réalisée grâce à une couche, de préférence unique, d'une matière transparente, en particulier d'une colle optique. En termes de procédé, on peut disposer un film d'adhésif liquide précurseur de l'interface sur l'une parmi la deuxième face 27b est la troisième face 26c, puis rapporter l'autre de ces faces sur le film ainsi déposé, et réticuler la colle. On peut notamment utiliser une colle polymérisée sous une lumière dans les ultraviolets. Par exemple, la colle peut être sensible aux ultraviolets dans une gamme comprise entre 320 et 380 nanomètres de longueur d'onde. Une réticulation par un recuit est aussi possible.

On notera que l'interface 30 forme une portion solide. On entend par solide un état de la matière qui n'est, ni gazeux, ni liquide, ce qui n'exclut pas que l'interface 30 soit en un matériau mou, par exemple en élastomère ou sous forme de pâte.

L'interface 30 crée une continuité solide entre le prisme 26 et la vitre 27. De sorte à rendre cette continuité d'autant plus efficace d'un point de vue optique, il est avantageux que l'indice optique de l'interface 30 soit identique ou similaire à l'indice optique d'au moins l'un parmi le matériau de la vitre 27 et le matériau du prisme 26. Par exemple, on peut utiliser un prisme et une vitre en verre Crown, notamment d'indice 1,52, ou encore un prisme en poly méthacrylate de méthyle (PMMA) disposant d'un indice optique de 1.49 et une vitre 27 en verre (notamment en verre Crown d'indice 1.52). Le matériau de l'interface de colle 30 est alors choisi identique ou similaire à ces indices. Par exemple, la colle optique commercialisée par la société Norland Products Incoporated sous la référence « Norland Optical adhesive 83H » peut donner satisfaction, avec un index de 1.56. On entend par « similaires » des indices optiques qui n'ont pas plus de 10% d'écart en grandeur et/ou qui ne sont pas éloignés de plus de 0,15 de valeur d'indice optique. De préférence les indices du prisme, de la vitre et de l'interface sont tous les trois dans un intervalle de 0.15 en valeur d'indice et/ou de 10%. Cependant, on peut admettre un intervalle plus large, notamment dans le cas où c'est l'indice optique de l'interface qui a une valeur intermédiaire entre les indices du prisme et de la vitre (ce cas est, de manière générale, préféré si les indices sont différents). Dans ce cas, les indices optiques de la vitre et du prisme peuvent être tels qu'ils ne sont pas éloignés, chacun, de plus de 10%, et/ou de plus de 0.15, de la valeur de l'indice de l'interface.

Dans le mode de réalisation illustré, on cherche par ailleurs à éliminer, ou pour le moins à limiter, les effets parasites que pourrait produire une réflexion sur la première face 27a de la vitre des rayons ayant atteint la surface d'impact 24 et ayant été réfléchis. À cet effet, la vitre 27 est munie d'un revêtement antireflet 28 qui pourra être de conception courante et notamment être configuré pour produire une réflexion au maximum de 4%, voire au maximum de 2% dans le spectre du visible. Préférentiellement l'antireflet est choisi avec une réflexion maximale de 1% dans le spectre du visible.

De préférence, la surface d'impact 24 définie par l'ensemble des micro-miroirs est de forme rectangulaire. Elle s'étend de préférence dans un plan perpendiculaire à un plan portant la deuxième face 26b du prisme 26 et/ou parallèle à l'axe optique du dispositif de projection 25.

Selon l'orientation des miroirs, les rayons sont réfléchis, soit de manière à participer au faisceau projeté, soit de manière à être inactifs. C'est ainsi que la configuration du faisceau pixélisé peut être contrôlée à volonté. Dans le cas représenté, les rayons actifs « c » sont dirigés de sorte à entrer à nouveau dans le prisme 26 par la troisième face 26c. Ce chemin des rayons est configuré pour que les rayons actifs « c » atteignent à nouveau la première face 26a. Cependant, cette fois, l'angle des rayons relativement à la première face 26a est tel que se produit une réflexion totale interne au prisme 26 de sorte à former des rayons réfléchis « d » qui sont dirigés vers la deuxième face 26b du prisme 26.

Les rayons sortants « e » sont dirigés vers un dispositif de projection 25, qui est ou qui comprend typiquement une lentille de projection. Dans le cas illustré, il s'agit d'une lentille plan convexe, dont la face d'entrée 25a est plane et la face de sortie 25b est convexe. La référence « f » représente un exemple de rayon projeté.

Avantageusement, le prisme 26 est configuré, en termes d'angle et de choix de matériaux, pour que la totalité des rayons lumineux issus du dispositif d'entrée 22 soit transmise à la matrice de micro miroirs 23 et pour que la totalité des rayons lumineux réfléchis par cette dernière soit réfléchie par la première face 26a. On notera que la zone de la première face 26a par laquelle les rayons « a » entrent dans le prisme 26 et la zone de la première face 26a par laquelle les rayons « c » atteignent à nouveau la première face 26a pour être réfléchis, peuvent se chevaucher.

L'invention n'est pas limitée aux modes de réalisation décrits mais s'étend à tout mode de réalisation couvert par les revendications.

### REFERENCES

- 11.: Source lumineuse
- 12.: Dispositif optique
- 13.: Matrice de micro-miroirs
- 14.: Face de réflexion
- 15.: Dispositif optique de projection
- 21.: Source lumineuse
- 22.: Dispositif optique d'entrée
22a. Face d'entrée
22b. Face de sortie
- 23.: Matrice de micro-miroirs
- 24.: Surface d'impact
- 25.: Dispositif optique de projection
25a. Face d'entrée
25b. Face de sortie
- 26.: Prisme
26a. Première face
26b. Deuxième face
26c. Troisième face
- 27.: Vitre
27a. Première face
27b. Deuxième face
- 28.: Revêtement antireflets
- 29.: Axe optique
- 30.: Interface

## Revendications

1. Module lumineux pour véhicule automobile configuré pour produire un faisceau de sortie, comprenant une source lumineuse (21) comprenant au moins une diode électroluminescente, un système d'imagerie pixélisée et digitale, et un dispositif optique d'entrée (22) intercalé, suivant le trajet des rayons lumineux issus de la source lumineuse (21), entre la source lumineuse (21) et le système d'imagerie pixélisée et digitale de sorte à transmettre au moins une partie, dite partie transmise, des rayons lumineux issus de la source lumineuse (21) vers une surface d'impact (24) du système d'imagerie pixélisée et digitale, comportant:
- un prisme (26), comprenant une première face (26a), une deuxième face (26b) et une troisième face (26c), et configuré pour :
∘ transmettre entre la première face (26a) et la troisième face (26c) au moins une partie des rayons lumineux de la partie transmise vers la surface d'impact (24) ;
∘ former des rayons réfléchis par réflexion d'au moins une partie de rayons lumineux renvoyés par la surface d'impact (24), par réflexion totale interne sur la première face (26a) ;
∘ renvoyer au moins une partie des rayons réfléchis vers une zone de projection via la deuxième face (26b) ;
**caractérisé en ce qu'**il comprend une vitre (27) disposée entre la surface d'impact (24) et la troisième face (26c), et une interface (30) solide joignant la troisième face (26c) et une face (27b) de la vitre (27) disposée en regard de la troisième face (26c).
le matériau de l'interface (30), celui de la vitre (27) et celui du prisme (26) présentant un même indice optique, ou des indices optiques ne différant pas plus de 10% les uns des autres, le prisme (26) étant en PMMA ou en verre Crown, et une autre face (27a) de la vitre située en regard de la surface d'impact (24) comprenant un revêtement antireflet (28) .

2. Module selon la revendication précédente, dans lequel l'interface (30) est une colle optique polymérisée.

3. Module selon l'une des revendications précédentes, dans lequel l'épaisseur maximale de l'interface est inférieure à 1 mm, voire à 0.5 mm.

4. Module selon l'une des revendications précédentes, dans lequel la troisième face (26c) et la face (27b) de la vitre (27) sont parallèles.

5. Module selon l'une des revendications précédentes, dans lequel la deuxième face (26b) et la troisième face (26c) sont portées par deux plans perpendiculaires entre eux.

6. Module selon l'une des revendications précédentes, comportant en outre un dispositif optique de projection (15) du faisceau de sortie recevant au moins partiellement là au moins une partie des rayons renvoyés.

7. Module selon la revendication précédente, dans lequel le dispositif optique de projection (15) présente un axe optique (29) perpendiculaire à la deuxième face (26b).

8. Module selon l'une des deux revendications précédentes, dans lequel le dispositif optique de projection (15) présente un axe optique (29) formant un angle obtus avec une direction moyenne de la partie transmise.

9. Module selon l'une des revendications précédentes, dans lequel la direction moyenne de la partie transmise forme, avec une normale à la première face, un angle compris entre -20° et + 20°.

10. Module selon l'une des revendications précédentes, dans lequel le système d'imagerie pixélisée et digitale comprend une matrice de micro-miroirs (23).

11. Module selon l'une des revendications précédentes, dans lequel le faisceau de sortie est configuré pour projeter au moins un motif de pictogramme.

12. Module selon l'une des revendications précédentes, configuré pour projeter un faisceau lumineux à l'avant d'un véhicule automobile.

13. Dispositif d'éclairage et/ou de signalisation de véhicule automobile équipé d'au moins un module selon l'une quelconque des revendications précédentes.

## Patentansprüche

1. Leuchtmodul für ein Kraftfahrzeug, das so konfiguriert ist, dass es einen Ausgangsstrahl erzeugt, umfassend eine Lichtquelle (21) mit mindestens einer lichtemittierenden Diode, ein pixeliertes und digitales Bildgebungssystem und eine optische Eingabevorrichtung (22), die im Strahlengang des von der Lichtquelle (21) ausgehenden Lichts zwischen der Lichtquelle (21) und dem pixelierten und digitalen Bildgebungssystem angeordnet ist, um mindestens einen Teil, den sogenannten übertragenen Teil, der von der Lichtquelle (21) ausgehenden Lichtstrahlen auf eine Aufprallfläche (24) des pixelierten und digitalen Bildgebungssystems zu übertragen, umfassend:
ein Prisma (26), umfassend eine erste Fläche (26a), eine zweite Fläche (26b) und eine dritte Fläche (26c), und konfiguriert zum:
Übertragen von mindestens einem Teil der Lichtstrahlen des übertragenen Teils zwischen der ersten Fläche (26a) und der dritten Fläche (26c) auf die Aufprallfläche (24);
Bilden von reflektierten Strahlen durch Totalreflexion von mindestens einem Teil der von der Aufprallfläche (24) zurückgesendeten Lichtstrahlen an der ersten Fläche (26a);
Zurücksenden von mindestens einem Teil der reflektierten Strahlen über die zweite Fläche (26b) in einen Projektionsbereich;
**dadurch gekennzeichnet, dass** es eine Glasscheibe (27) umfasst, die zwischen der Aufprallfläche (24) und der dritten Fläche (26c) angeordnet ist, und eine feste Grenzfläche (30), die die dritte Fläche (26c) und eine Fläche (27b) der Glasscheibe (27), die der dritten Fläche (26c) gegenüberliegt, verbindet.
wobei das Material der Grenzfläche (30), das der Glasscheibe (27) und das des Prismas (26) denselben optischen Index aufweisen oder optische Indizes, die sich um nicht mehr als 10% voneinander unterscheiden,
wobei das Prisma (26) aus PMMA oder Kronglas besteht, und
wobei eine andere Fläche (27a) der Glasscheibe, die der Aufprallfläche (24) gegenüberliegt, eine Antireflexionsbeschichtung (28) umfasst.

2. Modul nach dem vorhergehenden Anspruch, wobei die Grenzfläche (30) ein polymerisierter optischer Klebstoff ist.

3. Modul nach einem der vorhergehenden Ansprüche, wobei die maximale Dicke der Grenzfläche weniger als 1 mm, sogar 0,5 mm beträgt.

4. Modul nach einem der vorhergehenden Ansprüche, wobei die dritte Fläche (26c) und die Fläche (27b) der Glasscheibe (27) parallel sind.

5. Modul nach einem der vorhergehenden Ansprüche, wobei die zweite Fläche (26b) und die dritte Fläche (26c) von zwei zueinander senkrechten Ebenen getragen werden.

6. Modul nach einem der vorhergehenden Ansprüche, ferner umfassend eine optische Projektionsvorrichtung (15) des Ausgangsstrahls, die mindestens teilweise die zurückgesendeten Strahlen empfängt.

7. Modul nach dem vorhergehenden Anspruch, wobei die optische Projektionsvorrichtung (15) eine optische Achse (29) aufweist, die senkrecht zur zweiten Fläche (26b) ist.

8. Modul nach einem der beiden vorhergehenden Ansprüche, wobei die optische Projektionsvorrichtung (15) eine optische Achse (29) aufweist, die einen stumpfen Winkel mit einer mittleren Richtung des übertragenen Teils bildet.

9. Modul nach einem der vorhergehenden Ansprüche, wobei die mittlere Richtung des übertragenen Teils mit einer Normalen zur ersten Fläche einen Winkel zwischen -20° und +20° bildet.

10. Modul nach einem der vorhergehenden Ansprüche, wobei das pixeliertes und digitales Bildgebungssystem eine Matrix von Mikrospiegeln (23) umfasst.

11. Modul nach einem der vorhergehenden Ansprüche, wobei der Ausgangsstrahl so konfiguriert ist, dass er mindestens ein Piktogramm-Muster projiziert.

12. Modul nach einem der vorhergehenden Ansprüche, das so konfiguriert ist, dass es einen Lichtstrahl vor einem Kraftfahrzeug projiziert.

13. Beleuchtungs- und/oder Signalvorrichtung für ein Kraftfahrzeug, ausgestattet mit mindestens einem Modul nach einem der vorhergehenden Ansprüche.

## Claims

1. Lighting module for motor vehicles configured to produce an output beam, comprising a light source (21) comprising at least one light-emitting diode, a pixelized and digital imaging system, and an input optical device (22) on the path of the light rays from the light source (21) between the light source (21) and the pixelized and digital imaging system so as to transmit at least a part, termed the transmitted part, of the light trays from the light source (21) toward an impact surface (24) of the pixelized and digital imaging system, including:
- a prism (26), comprising a first face (26a), a second face (26b) and a third face (26c) and configured:
∘ to transmit between the first face (26a) and the third face (26c) at least a part of the light rays from the part transmitted toward the impact surface (24);
∘ to form reflected rays by reflection of at least a part of light rays redirected by the impact surface (24) by total internal reflection at the first face (26a);
∘ to redirect at least a part of the reflected rays toward a projection zone via the second face (26b);
**characterized in that** it comprises a window (27) disposed between the impact surface (24) and the third face (26c) and a solid interface (30) joining the third face (26c) and a face (27b) of the window (27) disposed facing the third face (26c);
the material of the interface (30), that of the window (27) and that of the prism (26) having a same optical index or optical indices not differing form one another by more than 10%.
the prism (26) being in PMMA or Crown glass, and another face (27a) of the window situated in front of the impact surface (24) comprising an antireflection coating (28).

2. Module according to the preceding claim, in which the interface (30) is a polymerized optical adhesive.

3. Module according to either one of the preceding claims, in which the maximum thickness of the interface is less than 1 mm, or even 0.5 mm.

4. Module according to any one of the preceding claims, in which the third face (26c) and the face (27b) of the window (27) are parallel.

5. Module according to any one of the preceding claims, in which the second face (26b) and the third face (26c) are carried by two mutually perpendicular planes.

6. Module according to any one of the preceding claims, further including an optical device (15) for projecting the output beam receiving at least partly the at least a part of the redirected rays.

7. Module according to the preceding claim, in which the optical projection device (15) has an optical axis (29) perpendicular to the second face (26b).

8. Module according to either one of the previous two claims, in which the optical projection device (15) has an optical axis (29) forming an obtuse angle with a mean direction of the transmitted part.

9. Module according to any one of the preceding claims, in which the mean direction of the transmitted part forms with a normal to the first face an angle between -20° and +20° inclusive.

10. Module according to any one of the preceding claims, in which the pixelized and digital imaging system comprises a micromirror matrix (23).

11. Module according to any one of the preceding claims, in which the output beam is configured to project at least one pictogram pattern.

12. Module according to any one of the preceding claims, configured to project a light beam in front of a motor vehicle.

13. Motor vehicle lighting and/or signalling device equipped with at least one module according to any one of the preceding claims.
